# EUROPÄISCHE PATENTSCHRIFT

(11) **EP 0 073 925 B1**
(45) Veröffentlichungstag und Bekanntmachung des Hinweises auf die Patenterteilung: **26.02.1986**
(21) Anmeldenummer: 82106926.7
(22) Anmeldetag: 30.07.1982
(51) Int. Cl.: H01H 33/66

(54) **Kontaktanordnung für Vakuumschalter**
Contact arrangement for a vacuum switch
Disposition de contacts pour interrupteur à vide

(30) Priorität: 26.08.1981 DE 3133799
(43) Veröffentlichungstag der Anmeldung: 16.03.1983
(73) Patentinhaber: SIEMENS AKTIENGESELLSCHAFT, 80333 München (DE)
(72) Erfinder: Peche, Gerhard, Dr. Dipl.-Ing., D-1000 Berlin 13 (DE); Bialkowski, Günter, D-1000 Berlin 26 (DE)

## Beschreibung

Die Erfindung betrifft eine Kontaktanordnun für Vakuumschalter nach dem Oberbegriff des Anspruchs 1 Eine 1 che Kontaktanordnung ist aus der DE-C-2 740 994 bekannt.

Weiterhin ist aus der US-A-3 014 107 ein Vakuumschalter bekannt, dessen Kontaktbolzen zum Erzeugen eine s Magnetfeldes gegensinnig spiralförmig umlaufende Zylinderspulen aufweisen.

Schließlich ist aus der FR-A-2 346 840 eine Kontaktanordnung für Vakuumschalter mit jeweils einem als Rotationshohlkörper gestalteten Kontaktteil bekannt, dessen Mantel mit gegenüber der Rotationsachse wendelförmig verlaufenden Schlitzen versehen ist.

Die Grenzausschaltleistung von Vakuumschaltröhren mit scheibenförmigen Kontakten ist in aller Regel niedriger als die Grenzausschaltleistung von topfförmigen Kontakten, wenn die Metalldampfbogenentladung auf dem Rand des Topfkontaktes durch schräge Schlitze in der Mantelfläche des Topfkontaktes magnetisch augetrieben umläuft. Durch die umlaufende kontrahierte Bogenentladung wird eine unzulässige Uberhitzung des Kontaktmaterials während der Brennzeit der Bogenentladung vermieden. Im Verlauf der letzteren Jahre erreichte man eine erhebliche Erhöhung der Grenzausschaltleistung von Vakuumschaltröhren, indem parallel zur Achse der Vakuumschaltröhre ein zusätzliches magnetisches Feld vorgesehen wird, das vom Ausschaltstrom direkt erzeugt wird. Technisch sind Lösungen bekannt, in denen eine Spulenanordnung in der Höhe der Brennkammer direkt vom Strom der Röhre durchflo ssen wird und im Ausschaltaugenblick das für die Schaltleistungserhöhung notwendige magnetische Feld erzeugt. Bei dieser bekannten technischen Lösung durchfließt der Betriebs- und Kurzschlußausschaltstrom permanent die um die Schaltkammer der Röhre gelegte Spule, die elektrisch in Reihe mit der Vakuumschaltröhre geschaltet ist. Dies bedingt, daß die Spule elektrisch voll gegen die Brennkammer isoliert sein muß, da zwischen Brennarmer und dem Potential des Kontaktes, der mit der Spule verbunden ist, im ausgeschaltet n Zustand mindestens die halbe Klemmenspannung liegt; feruer muß die Spule für den Betriebs- und Kurzzeitstrom dimensioniert werden.

Der Erfindung liegt die Aufgabe zugrunde, Vakuumschalterkontakte mit einer solchen Kontaktgeometrie zu schaffen, daß eine äußere Spule vermieden wird. Diese Aufgabe wird erfindungsgemäß durch eine Kontaktanordnung für Vakuurnschalter mit den Merkmalen des Patentanspnnchs 1 gelöst.

Weitere vorteilhafte Ausgestaltungen und Weiterbildungen der Erfindung sind Gegenstand zusätzlicher Ansprdche.

Die vorgeschlagene Kontaktgeometrie hat den wesentlichen Vorteil, daß eine äußere Spule vermieden wird. Die verlängerten wendelförmig geschlitzten Hohlkörperkontakte erzeugen erst im Ausschaltmoment das notwendige axiale Magnetfeld durch Abheben der Kontaktbolzen von der Innenseite der Hohlkörperkontakte.

Die Erfindung soll nun anhand eines bevorzugten Ausführungsbei spiels unter Bezugnahme auf die beigefügte Zeichnung näher erläutert werden.

Die Figur zeigt im Schnitt eine Kontaktanordnung für Vakuumschalter gemäß der Erfindung. Bei den in der Figur dargestellten Schaltkontakten 1, 2 mit einem feststehenden Kontaktbolzen 3 und einem bewegbaren Kontaktbolzen 4 sind deren einander gegenüberstehende Stirnflächen 1 1, 12 von Hohlkörpern 5, 6 umgeben, die mit ihren einander abgewandten Seitenwänden 7,10 an den Kontaktbolzen 3, 4 befestigt sind. Die Stirnflächen 11, 12 der Kontaktbolzen 3, 4 sind gegenüber den Innenwänden der einander zugewandten Enden 8, 9 der Hohlkörper 5, 6 mit diesen jeweils einen Spalt 13 bildend zurdckversetzt. Die massiven Kontaktbolzen 3, 4 bestehen vorzugsweise aus Kupfer und können in ihrer Festigkeit durch einen einprozentigen Zusatz von Bor, Beryllium, Chrom und/oder Zirkon erheblich verbessert werden. Die Stinnft.ächen 11, 12 der Kontaktbolzen 3, 4 sind durch die Hohlkörper 5, 6 oberflächen-mäßig bedeutend vergrößert. Dabei bestehen die einander zugewandten Enden 8, 9 der Hohlkörper 5, 6 aus einem geeigneten, dem Lichtbogen widerstehenden Kontaktmaterial, vorzugsweise aus Chrom-Kupfer, Wolfram-Kupfer, Kobalt-Kupfer oder Molybdän-Kupfer, und sind mit den voneinander abgewandten Enden 7,10 der Hohlkörper 5, 6 an einer ringförmigen Außenhaut mit den Kontaktbolzen 3, 4 hart verlötet. Die voneinander abgewandten Enden der Hohlkörper 5, 6 bestehen vorzugsweise aus reinem Kupfer oder aus Kupfer, dem 1% bis 3% Bor, Beryllium, Chrom und/oder Zirkon hinzulegiert ist. Zur Erzeugung des axialen Feldes, das die Grenzausschaltleistung wesentlich erhöht, sind die die Kontaktbolzen 3, 4 umgebenden Hohlkörper 5, 6 mit einem im gleichen Sinn wendelförmig umlaufenden Schlitz 14 versehen, so daß erst im Ausschaltaugenblick bei Entlastung der Hohlkörper 5, 6 die Kontaktbolzen 3, 4 von den Hohlkörpern 5, 6 unter Bildung der Spalte 13 abheben und der Strom so auf die Hohlkörper kommutiert, daß er bei Durchfließen die ser Körper in den Spulenwindungen 16, 17 ein axiales magnetisches Feld erzeugt. Die sich über die Kontaktbolzen, die geschlossenen Spalte 13 und den Hauptspalt 18 abstützende Kontaktkraft übt keine Kräfte auf den Hohlkörper aus. Im Ausschaitmon ent entsteht das notwendige axiale Magnetfeld durch den Übergang des Stromes von den Kontaktbolzen auf den Hohlkörper. Die Metalldampfentladung im Hauptspalt 18 beansprucht durch die magnetische Feldstärke die Oberfläche des Kontaktmaterials nur wenig, da der Bogen durch das magnetische Feld nicht von der diffusen Entladung in die kontrahierte Entladung, die zu gefährlichen Überhitzungen der Kontaktoberfläche führen kann, übergehen kann. Demzufolge kann auf eine magnetische Bewegung der über die gesamten Oberflächen der Seitenwände 8, 9 verteilten diffusen Entladung verzichtet werden.

Mit größerwerdender Grenzausschattleistung muß der Schlitzwinkel des Hohlkörpers im Bezug zur Achse größer werden, um die Zahl der durch Schlitzung erzeugten Windungen und damit die Feldstärke zu erhöhen. Der gleiche Effekt kann auch bei festgehaltenem Neigungswinkel durch Verlängerung der Hohlkörper erreicht werden. Die erfindungsgemäß vorgeschlagene Kontaktgeometrie ist in ihren beiden Hohlkörpern 5, 6 schwach elastisch, so daß unter Kontaktdruck sich auch die Innenspalte zwischen den Flächen 11, 12 der Kontaktbolzen 3, 4 und den Innenwänden der einander zugewandten Enden 8, 9 der Hohlkörper 5, 6 schließen. Dadurch wird ein kleiner Bahnwiderstand des geschlossenen Strompfades erreicht und die Deformation der Hohlkörper 5, 6 vermieden. Im Abschaltaugenblick öffnen sich zunächst die Innenspalte 13 zwischen den Stinnflächen 11, 12 der Kontaktbolzen 3, 4 und den Innenwänden der einander zugewandten Enden 8, 9 der Hohlkörper 5, 6, so daß der zwischen den beiden einander zugewandten Enden 8, 9 gezühdete Lichtbogen nur über die Hohlkörper 5, 6 gespeist wird.

## Patentansprüche

1. Kontaktanordnung für Vakuumschalter mit einem feststehenden und einem bewegbaren Kontaktbolzen (3, 4), deren einander gegenüberstehende Endbereiche jeweils von einem elektrisch leitenden in Längsrichtung der Kontaktbolzen (3 4) elastisch kompressiblen Hohlkörper (5, 6) umgeben sind, die beide im wesentlichen gleich ausgebildet sind, jeweils zwischen sich und dem zugehörigen Kontaktbolzen (3, 4) einen ringförmigen Hohlraum bilden und mit ihren voneinander abgewandten Enden an dem jeweiligen Kontaktbolzen (3, 4) befestigt sind, wobei an den einander zugewandten Enden der Hohlkörper (5, 6), die jeweils eine geschlossene Innen- und Außenfläche aufweisen, bei geöffnetem Schalter, die Innenfläche von der Stirnfläche des zugeordneten Kontaktbolzens (3, 4) durch einen Spalt (13) getrennt ist, während bei geschlossenem Schalter diese Innenfläche an der Stirnfläche des zugeordneten Kontaktbolzens anliegt, dadurch gekennzeichnet, daß die Seitenwände (7, 8, 9, 10) der Hohlkörper (5, 6) einen in beiden Hohlkörpern (5, 6) im gleichen Sinne wendelförmig umlaufenden Schlitz (14) aufweisen, derart, daß Spulenwindungen (16, 17) mit einer solchen Steilheit gebildet sind, daß im Ausschaltmoment durch den von den Kontaktbolzen (3, 4) auf die Spulenwindungen (16, 17) übergehenden Laststrom ein axiales magnetisches Feld erzeugbar ist.

2. Kontaktanordnung nach Anspruch 1, dadurch gekennzeichnet, daß die Kontaktbolzen (3, 4) aus Kupfer bestehen.

3. Kontaktanordnung nach Anspruch 1, dadurch gekennzeichnet, daß die Kontaktbolzen (3, 4) aus Kupfer bestehen, das einen einprozentigen Zusatz von Bor, Beryllium, Chrom und/oder Zirkon enthält.

4. Kontaktanordnung nach einem der Ansprüche 1 bis 3, dadurch gekennzeichnet, daß die einander zugewandten Enden (8, 9) der Hohlkörper (5, 6) aus Chrom-Kupfer, Wolfram-Kupfer, Kobalt-Kupfer oder Molybdän-Kupfer bestehen.

5. Kontaktanordnung nach einem der Ansprüche 1 bis 4, dadurch gekennzeichnet, daß die voneinander abgewandten Enden (7, 10) der Hohlkörper (5, 6) aus reinem Kupfer oder aus Kupfer, dem 1 % bis 3% Bor, Beryllium, Chrom und/oder Zirkon hinzulegiert ist, bestehen.

## Claims

1. A contact arrangement for a vacuum switch comprising a stationary and a movable contact pin (3, 4), whose end regions which are located opposite one another, are each surrounded by a respective electrically-conductive hollow body (5, .6) which is elastically compressible in the longitudinal direction of the contact pins (3, 4), both of which hollow bodies are basically identical in formation, in each case form an annular cavity between themselves and the associated contact pin (3, 4), and at their ends facing away from one another are attached to the respective contact pins (3, 4) where, at the ends of the hollow bodies (5, 6) which face one another, each of which has closed inner and outer surfaces, when the switch is open, the inner surface is separated from the end surface of the assigned con4act pin (3, 4) by a gap (13), whilst when the switch is closed, this inner surface is in contact with the end surface of the assigned contact pin, characterised in that the side walls (7, 8, 9, 10) of the hollow bodies (5, 6) contain a helical slot (14) which extends in the same direction in both the hollow bodies (5, 6) in such manner that coil turns (16, 17) are formed whose gradient is such that at the instant of disconnection, an axial magnetic field can be generated by the load current which passes from the contact pins (3, 4) to the coil turns (16, 17).

2. A contact arrangement as claimed in Claim 1, characterised in that the contact pins (3, 4) consist of copper.

3. A contact arrangement as claimed in Claim 1, characterised in that the contact pins (3, 4) consist of copper containing an addition of one percent of boron, beryllium, chromium and/or zirconium.

4. A contact arrangement as claimed in one of Claims 1 to 3, characterised in that the ends (8, 9) of the hollow bodies (5, 6) which face towards one another consist of chromium-copper, tungsten-copper, cobalt-copper or molybdenum- copper.

5. A contact arrangement as claimed in one of Claims 1 to 4, characterised in that the ends (7, 10) of the hollow bodies (5, 6) which face away from one another consist of pure copper or of copper with which has been alloyed one percent to three percent of boron, beryllium, chromium and/or zirconium.

## Revendications

1. Dispositif à contacts pour des interrupteurs à vide, comportant des chevilles de contact fixé et mobile (3, 4) dont les parties d'extrémité qui se font face sont chacune entourées par un corps creux (5, 6) électriquement conducteur et élastiquement compressible dans le sens longitudinal des chevilles de contact (3, 4), lesdits corps creux étant de constitution sensiblement identique, formant chacun avec la cheville de contact (3, 4) qui l'entoure, une cavité annulaire et sont fixés par leurs extrémités éloignées l'une de l'autre, à la cheville de contact (3, 4) associée, la réalisation étant telle qu'aux extrémités voisines des corps creux (5, 6), qui présentent une surface intérieure et une surface extérieure fermée, une fente (13) séparant la surface intérieure de la surface frontale lorsque l'interrupteur est ouvert, alors que lorsque l'interrupteur est fermé, cette surface intérieure porte contre la surface frontale, caractérisé par le fait que les parois latérales (7, 8, 9, 10) des corps creux (5, 6) comportent une fente hélicoïdale (14) de même sens dans les deux corps creux (5, 6), et cela de manière que les spires (16, 17) sont formées avec une fente telle, qu'à l'instant de la coupure, le courant de charge passant des chevilles de contact (3, 4), aux spires (16, 17), est susceptible de produire un champ magnétique axial.

2. Dispositif à contacts selon la revendication 1, caractérisé par le fait que les chevilles de contact (3, 4) sont en cuivre.

3. Dispositif à contacts selon la revendication 1, caractérisé par le fait que les chevilles de contact (3, 4) sont constituées avec du cuivre qui comporte une addition de 1 % de bore, de béryllium, de chrome et/ou de zirconium.

4. Dispositif à contacts selon l'une des revendications 1 à 3, caractérisé par le fait que les extremités (8, 9) des corps creux (5, 6), qui se font face, sont constituées par du chrome-cuivre, par du tungstène-cuivre, par du cobalt-cuivre ou par du molybdène-cuivre.

5. Dispositif à contacts selon l'une des revendications 1 à 4, caractérisé par le fait que les extrémités (7, 10) des corps creux (5, 6), qui sont éloignées l'une de l'autre, sont constituées par du cuivre pur ou par du cuivre allié à 1 % à 3 % de bore, de béryllium, de chrome et/ou de zirconium.
